# EUROPÄISCHE PATENTSCHRIFT

(11) **EP 0 652 329 B1**
(45) Veröffentlichungstag und Bekanntmachung des Hinweises auf die Patenterteilung: **09.07.1997**
(21) Anmeldenummer: 94117163.9
(22) Anmeldetag: 31.10.1994
(51) Int. Cl.: E03D 5/09

(54) **Auslöse- und Spülstoppvorrichtung für das Ablaufventil eines Toilettenspülkastens**
Trigger- and interrupt device for the toilet flush valve of a toilet cistern
Dispositif de déclenchement et d'arrêt pour une soupape de vidange d'un réservoir de chasse d'eau

(30) Priorität: 05.11.1993 DE 9316824 U
(43) Veröffentlichungstag der Anmeldung: 10.05.1995
(73) Patentinhaber: ETEX, F-75008 Paris (FR)
(72) Erfinder: Mücke, Bernhard, D-07607 Eisenberg (DE)
(74) Vertreter: Dieterle, Johannes, Dipl.-Ing.

(56) Entgegenhaltungen:
- DE-A- 3 422 315
- DE-U- 9 110 092

## Beschreibung

Die Erfindung betrifft eine Auslöse- und Spülstoppvorrichtung für ein Universal-Ablaufventil eines Toilettenspülkastens.

Es sind eine Vielzahl von Betätigungsvorrichtungen für Toilettenspülkästen mit Spülstopp bekannt.

Das deutsche Patent DE 34 22 315 offenbart eine Betätigungsvorrichtung, bei der im Deckel des Spülkastens ein in senkrechter Richtung axial verschieblicher Drücker in einer Schiebeführung angeordnet ist, der unter der Vorspannung einer druckbelasteten Schraubenfeder in seiner Ausgangsstellung gehalten wird.

Ein am unteren Ende der Drückerachse angelenkter, schwenkbarer Drückerkopf drückt beim Auslösen auf den in der Ausgangsstellung nach oben stehenden kurzen Hebelarm eines Schwenkhebels und bewegt diesen nach unten, wobei der gegenüberliegende lange Hebelarm nach oben geführt wird und dabei über eine an dessen Ende angelenkte Ventilstange das Ablaufventil öffnet.

Um den Wasserablauf vor Entleerung des gesamten Spülkasteninhaltes zu unterbrechen, wird der Drücker erneut nach unten gedrückt. Dabei drückt der schwenkbare Drückerkopf auf den in diesem Moment nach oben stehenden langen Hebelarm und bewegt diesen wieder in seine Ausgangslage, wobei die angelenkte Ventilstange das Ablaufventil wieder schließt.

Diese Lösung hat den Nachteil, daß der Drückerkopf zur ordnungsgemäßen Betätigung des Schwenkhebels bei Auftreffen auf die entsprechenden Hebelarme exakt senkrecht nach unten weisen muß, was aber in dieser Stellung von der Ausrichtung durch das Eigengewicht des Drückerkopfes abhängig ist, wodurch der Mechanismus infolge von Abnutzungen, Verschmutzungen und dergleichen relativ störanfällig ist.

Das deutsche Gebrauchsmuster DE-G 91 10 092.5 U1 beschreibt eine Betätigungsvorrichtung mit einem Schwenkhebelgetriebe gemäß dem Oberbegriff des Anspruchs 1, bei der der Mechanismus durch Zwangsführungen und Federbelastungen wesentlich zuverlässiger arbeitet. Diese Betätigungsvorrichtung hat außerdem den Vorteil, daß der gesamte Betätigungsmechanismus, außer dem Drücker, mit dem Ablaufventil selbst eine Einheit bildet und deshalb bei der Montage des Spülkastens keine Justage zwischen dem Betätigungsmechanismus und dem Ablaufventil mehr notwendig ist. Dies führt aber zu dem entscheidenden Nachteil, daß das Ablaufventil dem Betätigungsmechanismus angepaßt ist und Universal-Ablaufventile, die z. B. auch durch Zugbetätigung auslösbar sind, nicht zum Einsatz kommen können.

Der Erfindung liegt deshalb die Aufgabe zugrunde, eine Auslöse- und Spülstoppvorrichtung für Ablaufventile von Toilettenspülkästen zu schaffen, die einfach herstellbar und leicht montierbar ist, eine hohe Zuverlässigkeit besitzt und mit Universal-Ablaufventilen zusammenwirken kann.

Die Aufgabe wird durch die kennzeichnenden Merkmale des Patentanspruches 1 gelöst. Vorteilhafte Ausgestaltungen der Erfindung ergeben sich aus den Unteransprüchen.

Die Erfindung soll folgend anhand zweier bevorzugter Ausführungsbeispiele in Verbindung mit den Figuren 1 bis 3 näher erläutert werden.
- Figur 1: zeigt in einem Längsschnitt durch einen Toilettenspülkasten, wie die Auslöse- und Spülstoppvorrichtung eines ersten bevorzugten Ausführungsbeispieles am Spülkastendeckel montiert und mit dem Ablaufventil verbunden ist.
- Figur 1a: ist eine Querschnittsdarstellung der Justierstange und des Justierhülsenbodens, wie sie sich entlang der Schnittlinie A - A in Figur 1 ergibt.
- Figur 1b: ist eine Querschnittsdarstellung der Justierstange und der Justierhülse, wie sie sich entlang der Schnittlinie B - B in Figur 1 ergibt.
- Figur 2: ist die schematische Darstellung der Funktion des Schwenkhebelgetriebes im Zusammenwirken mit dem Drücker nach dem ersten bevorzugten Ausführungsbeispiel.
- Figur 3: zeigt eine weitere bevorzugte Ausführungsform der erfindungsgemäßen Auslöse- und Spülstoppvorrichtung im Längsschnitt.

Um die Auslösung bzw. Unterbrechung der Spülung mit der Auslöse- und Spülstoppvorrichtung jederzeit zuverlässig gewährleisten zu können, sind definierte Abstände der Hebel und Verbindungselemente von der Auslöse- und Spülstoppvorrichtung bis zum Ablaufventil exakt und dauerhaft zu gewährleisten.

Bedingt durch unterschiedliche Spülkastenhöhen bei verschiedenen Typen von Spülkästen oder durch große Fertigungstoleranzen bei Keramikspülkästen ist deshalb eine Justage des Einbauabstandes zwischen dem in der Ablauföffnung des Spülkastenbodens befestigten Ablaufventil und der im Spülkastendeckel zu befestigenden Auslöse- und Spülstoppvorrichtung erforderlich, und der einjustierte Abstand zwischen diesen Teilen muß durch eine feste mechanische Verbindung dauerhaft aufrechterhalten werden.

Die nach diesen Prinzipien erfolgende Montage der Auslöseund Spülstoppvorrichtung innerhalb eines Toilettenspülkastens wird zunächst anhand der Figur 1 detailliert beschrieben.

Die Justage des Einbauabstandes erfolgt mittels einer im wesentlichen U-profilförmigen Justierhülse 1, die gegenüber einer in ihrem Inneren geführten Justierstange 2 axial verschieblich und in bestimmten kurzen Abständen mit der Justierstange verrastbar ist.

Die U-Profilform für die Justierhülse 1 wurde aus fertigungstechnischen Gründen gewählt. Durch die seitliche U-öffnung liegen die im unteren Teil der Justierhülse 1 nach innen vorstehenden Segmente 3 im Spritzgießwerkzeug in Entformungsrichtung und machen komplizierte Entformungsmechanismen unnötig.

Die Justierhülse 1 ist mit ihrem Halsteil 4, unterhalb ihres Kopfteiles 5 in eine seitlich offene horizontale Nut N des Bodenteiles 6 des Drückergehäuses 7 eingeschoben und durch nicht näher dargestellte Mittel in dieser Nut N verrastet, so daß die Justierhülse 1 mit dem Drückergehäuse 7 in axialer und radialer Richtung unverrückbar fest verbunden, und zur Justierung zusammen mit dem Drückergehäuse 7 verdrehbar ist. Durch das ringförmige Bodenteil 8 der Justierhülse 1 (siehe Figur la) ist die am nicht dargestellten feststehenden Teil des Ablaufventiles befestigte und senkrecht nach oben stehende Justierstange 2 gesteckt und kann gegenüber der Justierhülse 1 zur genauen Einstellung der Einbauhöhe zunächst axial verschoben werden.

Bei der Montage der Auslöse- und Spülstoppvorrichtung im Toilettenspülkasten wird die Oberkante K des Drückergehäuses 7 mit der Unterkante U des Spülkastendeckels 9 unter Verschieben der Justierhülse 1 relativ zur Justierstange 2 in Übereinstimmung gebracht.

Sobald die richtige Höhe erreicht ist, wird durch Verdrehen des Drückergehäuses 7 mit der daran befestigten Justierhülse 1 um eine Vierteldrehung diese Einstellung fixiert. Dabei werden die im unteren Teil der Justierhülse nach innen vorstehenden Segmente 11 (siehe Fig. 1b) zwischen die an der Justierstange 2 an zwei Seiten gegenüberliegend nach außen vorstehenden Riegel 12 geschoben und damit ein weiteres axiales Verschieben beider Teile gegeneinander verhindert. Zur dauerhaften Verrastung beider Teile in dieser Stellung dienen die seitlichen Anschläge 13 am ringförmigen Bodenteil 8 der Justierhülse 1, die nur ein Verdrehen der Justierhülse um eine Vierteldrehung zulassen und die ebenfalls am ringförmigen Bodenteil 8 befindlichen Rastnasen 14, die ein Verrasten der Justierhülse 1 in der vorgenommenen Höheneinstellung im Sinne einer Bajonettverbindung bewirken.

Darauf folgend kann der Zapfen 15 am oberen Ende der Betätigungsstange 16 in das Lager L am Ende des Schwenkhebels 20 eingerastet und die Betätigungsstange 16 in der Nähe ihres unteren Endes zwischen zwei der in regelmäßigen kurzen Abständen um die Betätigungsstange 16 angeordneten Distanzringe 17 in einen Schlitz 18 des vom Schließteil des Ablaufventils seitlich vorstehenden Armes 19 eingedrückt werden. Auch hier sind nicht näher dargestellte Rastmittel vorgesehen, die die Betätigungsstange 16 sicher im Schlitz 18 festhalten. Bei der Montage der Betätigungsstange 16 muß darauf geachtet werden, daß der Arm 21 des Schwenkhebels 20 der Auslöse- und Spülstoppvorrichtung auf der Seite der Betätigungsstange 16 bei geschlossenem Ablaufventil sich in seiner untersten Lage am Anschlag befindet.

Die Auslösung der Spülung bzw. der vorzeitige Spülstopp sollen nun anhand der Figur 2 erläutert werden.

Durch Niederdrücken der Drucktaste wird der im wesentlichen einstückige Drücker 22 nach unten bewegt.

Bei Schließstellung des Ablaufventils nimmt das Schwenkhebelgetriebe 23 der Auslöse- und Spülstoppvorrichtung die in Figur 2 mit Vollinien dargestellte Position ein, d. h. beim Drücken des Drückers 22 trifft die Mulde 24 des Drückers 22 nach Überwindung eines Tothubes auf die Stirnseite 25 des im Drehpunkt 26 an einem Ende des Schwenkhebels 20 angelenkten Druckhebels 27 und bewegt diesen nach unten. Die Nase 28 des Drückers 22 taucht ohne Berührung in die Öffnung 29 des Schwenkhebels 20 ein. Durch das Niederdrücken des Druckhebels 27 schwenkt der mit der Betätigungsstange 16 verbundene Arm 21 des Schwenkhebels 20 nach oben und öffnet das Ablaufventil.

Wenn der Wasserablauf vorzeitig beendet werden soll, muß die Drucktaste erneut betätigt werden. Der Schwenkhebel 20 steht jetzt, infolge des noch geöffneten Ablaufventiles in der in Figur 2 durch unterbrochene Linien dargestellten Position. Die Nase 28 des Drückers 22 befindet sich unmittelbar oberhalb der Vertiefung 30 am Arm 21 des Schwenkhebels 20. Sobald die Drucktaste betätigt wird, kommt die Nase 28 des Drückers 22 mit der Vertiefung 30 am Arm 21 des Schwenkhebels 20 in Eingriff, drückt den Arm 21 des Schwenkhebels 20, an dem die Betätigungsstange 16 angelenkt ist, nach unten und schließt dadurch das Ablaufventil.

Beim Spülstopp, d. h. beim Eingriff der Nase 28 des Drückers 22 in die Vertiefung 30 am Arm 21 des Schwenkhebels 20, braucht der Drücker 22 zum Schließen des Ablaufventiles nur den Tothub, d. h. den Weg der Mulde 24 bis zur Berührung mit der Stirnseite 25 des Druckhebels 27 zurückzulegen.

Figur 3 zeigt ein Ausführungsbeispiel einer erfindungsgemäßen Auslöse- und Spülstoppvorrichtung, die das gleiche Funktionsprinzip der in den Figuren 1 bis 2 dargestellten Vorrichtung, jedoch eine wesentlich kompaktere Bauweise aufweist. Der Drücker 22 ist in die Drucktaste integriert und an die Mulde 24 des Drückers 22, die auf die Stirnseite 25 des im Drehpunkt 26 an einem Ende des Schwenkhebels 20 angelenkten Druckhebels 27 drückt, schließen nach unten weisende Führungsstege 34 an, zwischen denen die Stirnseite 25 des Druckhebels 27 beim Niederdrücken des Drückers 22 exakt zur Mulde 24 geführt wird. Wie in Figur 2 ist auch in Figur 3 die Stellung des Schwenkhebelgetriebes 23 bei Schließstellung des Ablaufventiles mit Vollinien dargestellt. Der Drücker 22 wird im Deckel des Spülkastens in einer nicht dargestellten Schiebeführung zwischen der in Figur 3 dargestellten Ausgangsstellung, bei der die Oberseite des Drückers 22 und die Deckeloberseite des Spülkastens eine Ebene bilden, und einer eingedrückten Betätigungsstellung geführt und gehalten. Ein ebenfalls nicht dargestelltes elastisches Element hält den Drücker vor der Betätigung in Ausgangsstellung und führt ihn nach der Betätigung in diese zurück. Beim Eindrücken der Drucktaste trifft die an den Drücker 22 angeformte Mulde 24 auf die zwischen den Führungsstegen 34 geführte Stirnseite 25 des im Drehpunkt 26 an einem Ende des Schwenkhebels 20 angelenkten Druckhebels 27 und bewegt diesen nach unten. Die Nase 28 des Drückers 22 taucht ohne Berührung in die öffnung 29 des Schwenkhebels 20 ein. Durch das Niederdrücken des Druckhebels 27 schwenkt der mit der Betätigungsstange 16 verbundene Arm 21 des Schwenkhebels 20 nach oben und öffnet das Ablaufventil.

Wenn der Wasserablauf vorzeitig beendet werden soll, muß die Drucktaste erneut betätigt werden. Der Schwenkhebel 20 steht jetzt, infolge des noch geöffneten Ablaufventiles, in der in Figur 3 durch unterbrochene Linien dargestellten Position. Die Nase 28 des Drückers 22 befindet sich unmittelbar oberhalb der Vertiefung 30 am Arm 21 des Schwenkhebels 20. Sobald die Drucktaste betätigt wird, kommt die Nase 28 des Drückers 22 mit der Vertiefung 30 am Arm 21 des Schwenkhebels 20 in Eingriff, drückt den Arm 21 des Schwenkhebels 20, an dem die Betätigungsstange 16 angelenkt ist, nach unten und schließt dadurch das Ablaufventil.

Beim Spülstopp, d. h. beim Eingriff der Nase 28 des Drückers 22 in die Vertiefung 30 am Arm 21 des Schwenkhebels 20, braucht der Drücker 22 zum Schließen des Ablaufventiles wie im ersten Ausführungsbeispiel nur den Tothub zurückzulegen.

Die Einzelteile der Auslöse- und Spülstoppvorrichtung sind vorzugsweise aus biegesteifem Kunststoff gefertigt, können jedoch zum Teil oder gänzlich aus anderen Materialien, wie z. B. Metall oder keramischen Stoffen bestehen.

Die erfindungsgemäße Auslöse- und Spülstoppvorrichtung ist einfach herstellbar, leicht montierbar, besitzt infolge der einstückigen Ausbildung des Drückers eine hohe Zuverlässigkeit und kann mit Universal-Ablaufventilen, die z. B. auch durch Zugauslösung betätigbar sind, verwendet werden. Damit ergeben sich gegenüber bekannten Auslöse- und Spülstoppvorrichtungen wesentliche Vorteile.

## Patentansprüche

1. Auslöse- und Spülstoppvorrichtung für ein Universal-Ablaufventil eines Toilettenspülkastens mit einem axial verschieblich geführten, unter Vorspannung einer Feder stehenden Drücker, durch dessen Betätigung das Ablaufventil sowohl geöffnet als auch geschlossen werden kann, und der in ein Schwenkhebelgetriebe (23), das aus einem um ein Schwenklager (26) drehbaren Schwenkhebel (20) und einem an dem einen Arm (32) des Schwenkhebels (20) in einem Drehpunkt (26) angelenkten Druckhebel (27) besteht, eingreift, **dadurch gekennzeichnet**, daß der im wesentlichen einstückige Drücker (22) an seiner Stirnseite eine Mulde (24) und eine Nase (28), vorzugsweise mit einer Querschnittsverjüngung (31) aufweist, wobei die Mulde (24) dem dem Drehpunkt (26) entgegengesetzten Ende des Druckhebels (27) gegenüberliegt und die Nase einer öffnung in dem Schwenkhebel (20) und einer Vertiefung in dem anderen Arm (21) des Schwenkhebels (20) gegenüberliegt, daß der andere Arm (21) des Schwenkhebels (20) mit der Betätigungsstange (16) des Ablaufventils verbunden ist, daß bei Betätigung des Drückers (22) in Schließstellung des Ablaufventils die Mulde nach Überwindung eines Tothubes mit dem dem Drehpunkt (26) entgegengesetzten Ende des Druckhebels (27) in Eingriff kommt, und den einen, bei geschlossenem Ablaufventil nach oben stehenden Arm (32) des Schwenkhebels (20) um das Schwenklager (33) nach unten schwenkt, wobei die Nase (28) in die Öffnung (29) des Schwenkhebels (20) eintaucht und der andere Arm (21) des Schwenkhebels über die Betätigungsstange (16) das Ablaufventil öffnet, und daß bei einer erneuten Betätigung des Drückers bei offenstehendem Ablaufventil die Nase (28) nach erneuter Überwindung des Tothubes mit der Vertiefung am anderen, bei geöffnetem Ablaufventil nach oben stehendem Arm (21) des Schwenkhebels in Eingriff kommt und diesen um das Schwenklager nach unten schwenkt und dabei über die Betätigungsstange (16) das Ablaufventil schließt.

2. Auslöse- und Spülstoppvorrichtung nach Anspruch 1, **gekennzeichnet durch** rechts und links der Mulde (24) befindliche, an den Drücker angeformte, nach unten weisende Führungsstege (34) zum Halten und Führen der Stirnseite (25) des Druckhebels (27).

3. Auslöse- und Spülstoppvorrichtung nach Anspruch 1 oder 2, **dadurch gekennzeichnet**, daß das an der Ablauföffnung des Spülkastens montierte Ablaufventil und das Drückergehäuse (7) der Ablauf- und Spülstoppvorrichtung mittels einer Justierstange (2) und einer Justierhülse (1) verbunden sind, wobei die Justierstange (2) in der Justierhülse (1) zur Justierung des Abstandes zwischen dem Drückergehäuse (7) und dem Ablaufventil verschieblich und nach Einstellung des Abstandes fest verrastbar ist.

4. Auslöse- und Spülstoppvorrichtung nach einem oder mehreren der vorhergehenden Ansprüche, **dadurch gekennzeichnet**, daß die Justierhülse (1) eine im wesentlichen U-profilförmige Form aufweist, und an ihrer Oberseite ein Kopfteil (5) und ein Halsteil (4) besitzt, welches in eine horizontale Nut des Bodenteiles (6) des Drückergehäuses (7) einrastbar ist, daß sich an ihrer Unterseite ein ringförmiges Bodenteil (8) mit nach innen vorstehenden Segmenten (11) befindet, daß die Justierstange (2), die am feststehenden Teil des Ablaufventils befestigt ist, durch die öffnung des ringförmigen Bodenteiles (8) der Justierhülse (1) gesteckt ist und gegenüber der Justierhiilse (1) nach dem Durchstecken axial frei verschieblich ist, und daß die Justierstange (2) auf ihrer gesamten Länge in mit den Abständen der nach innen vorstehenden Segmente (11) der Justierhülse (1) korrespondierenden Abständen, an zwei Seiten sich gegenüberliegende, nach außen vorstehende Riegel (12) besitzt, in die die Segmente (11) der Justierhülse (1) mittels einer Vierteldrehung bis zu den an ihrem ringförmigen Bodenteil (8) befindlichen seitlichen Anschlägen (13) eindrehbar und durch die ebenfalls am ringförmigen Bodenteil (8) befindlichen Rastnasen (14) verrastbar sind.

5. Auslöse- und Spülstoppvorrichtung nach einem oder mehreren der vorhergehenden Ansprüche, **dadurch gekennzeichnet**, daß der Zapfen (15) am oberen Ende der Betätigungsstange (16) in das Lager L am Ende des Armes (21) des Schwenkhebels (20) eingerastet ist, und daß die Betätigungsstange (16) in der Nähe ihres unteren Endes zwischen zwei der in regelmäßigen kurzen Abständen um die Betätigungsstange (16) angeordneten Distanzringe (17) in einem Schlitz (18) des vom Schließteil des Ablaufventils seitlich vorstehenden Armes (19) eingerastet ist.

6. Auslöse- und Spülstoppvorrichtung nach einem oder mehreren der vorhergehenden Ansprüche, **dadurch gekennzeichnet**, daß die Einzelteile der Auslöse- und Spülstoppvorrichtung vorzugsweise aus biegesteifem Kunststoff bestehen.

7. Auslöse- und Spülstoppvorrichtung nach einem cder mehreren der vorhergehenden Ansprüche, **dadurch gekennzeichnet**, daß die Einzelteile zum Teil oder ganz aus Metall und/oder keramischen Stoffen bestehen.

## Claims

1. A trigger and interrupt device for a universal flush valve of a toilet cistern with an axially adjustable operating press bar, which is held under initial tension by a spring and by the activation of which the flush valve can be opened and closed, and which engages a pivot lever mechanism (23) consisting of a pivot lever (20) capable of rotating about a pivot bearing (26) and a pressure lever (27) articulated in a pivotal point (26) on an arm (32) of the pivot lever (20), characterised in that the essentially one-piece press bar (22) comprises at its front a trough-shaped recess (24) and a nose extension (28) preferably including a cross-sectional narrowing (31), whereby the trough-shaped recess (24) lies in a position facing the opposite end of the pressure lever (27) furthest from the pivot point (26), and the nose extension lies in a position facing an opening in the pivot lever (20) and a depressed recess in the other arm (21) of the pivot lever (20), that the other arm (21) of the pivot lever (20) is connected to the activating rod (16) of the flush valve, that, on activation of the press bar (22) in the closed position of the flush valve, the trough-shaped recess overcomes a lifting dead-point and then engages with the end of the pressure lever (27) furthest from the pivot point (26) and tilts the particular arm (32) of the pivot lever (20) that is pointing upwards when the flush valve is closed, and moves it downwards causing it to pivot about the pivot bearing (33), whereby the nose extension (28) entersinto the opening (29) of the pivot lever (20) and the other arm (21) of the pivot lever opens the flush valve by means of the activating rod (16), and that, on further activation of the press bar (22) when the flush valve is open and after the lifting dead-point has once again been overcome, the nose extension (28) engages with the depression (30) in the other arm (21) of the pivot lever that is pointing upwards when the flush valve is open, and pivots it downwards about the pivot bearing thereby closing the flush valve by means of the activating rod (16).

2. A trigger and interrupt device according to claim 1, characterised by downward pointing guide bars (34) shaped to be incorporated with the press bar and located to the right and to the left of the trough-shaped recess (24) in order to hold and guide the movement of the front (25) of the pressure lever (27).

3. A trigger and interrupt device according to claim 1 or 2, characterised in that the flush valve mounted on the flush opening of the cistern and the press bar housing (7) of the flush and interrupt device are connected by means of an adjusting rod (2) and an adjustment casing sleeve (1), whereby the adjusting rod (2) can be adjusted within the adjustment casing sleeve (1) in order to adjust the clearance distance between the press bar housing (7) and the flush valve, and, subsequent to the setting of the clearance distance, can be firmly locked in position.

4. A trigger and interrupt device according to one or of the preceding claims, characterised in that the adjustment casing sleeve (1) comprises an essentially U-shaped profile and includes on its upper side a head element (5) and a neck element (4) which is capable of engaging with a horizontal groove contained in the base element (6) of the press bar housing (7), that a circular-shaped base element (8) with inwardly projecting segments (11) is arranged on its lower side, that the adjusting rod (2) which is attached to the fixed and stationary part of the flush valve locates through the opening of the circular-shaped base element (8) of the adjustment casing sleeve (1) and, in contrast to the adjustment casing sleeve (1), is axially freely adjustable after having been thus located, and that the adjusting rod (2) includes, along its whole length and at clearance distances corresponding to the clearance distances of the inwardly projecting segments (11) of the adjustment casing sleeve (1), outward projecting securing bar sections (12) lying opposite each other on two sides, into which the segments (11) of the adjustment casing sleeve (1) can be screwed in place by means of a quarter turn up as far as the side-mounted checking stops (13) located on its circular-shaped base element (8) and can be locked in position by means of the notch projections (14) similarly located on the circular-shaped base element (8).

5. A trigger and interrupt device according to one or more of the preceding claims, characterised in that the pin (15) on the upper end of the activating rod (16) is engaged with the bearing point (L) on the end of the arm (21) of the pivot lever (20) and that the activating rod (16), in the region of its lower end and between two of the spacing rings (17) which are arranged along the activating rod (16) at regular short clearance distances, is engaged with a slot (18) in the arm (19) that projects sideways from the closing component of the flush valve.

6. A trigger and interrupt device according to one or more of the preceding claims, characterised in that the individual parts of the trigger and interrupt device consist preferably of a bend-resistant synthetic material.

7. A trigger and interrupt device according to one or more of the preceding claims, characterised in that the individual parts consist partly or entirely of metal and/or ceramic materials.

## Revendications

1. Dispositif de déclenchement et d'arrêt de chasse pour un inverseur universel d'un réservoir de chasse d'eau avec un poussoir guidé axialement de façon mobile et précontraint par ressort, poussoir dont l'actionnement peut permettre aussi bien d'ouvrir que de fermer l'inverseur, et qui s'engrène dans un mécanisme à levier pivotant (23) qui se compose d'un levier pivotant (20) pouvant tourner autour d'un support pivotant (26) et d'un levier de pression (27) articulé à un bras (32) du levier pivotant (20) en un point d'appui (26), caractérisé en ce que le poussoir (22) fait essentiellement d'une seule pièce présente sur sa face frontale une auge (24) et un nez (28), de façon privilégiée avec une diminution de la section transversale (31), l'auge (24) étant opposée à l'extrémité du levier de pression (27) opposée au point d'appui (26) et le nez étant opposé à une ouverture dans le levier pivotant (20) et à un creux dans l'autre bras (21) du levier pivotant (20), en ce que l'autre bras (21) du levier pivotant (20) est assemblé à la tige d'actionnement (16) de l'inverseur, en ce que, lors de l'actionnement du poussoir (22) en position de fermeture de l'inverseur, l'auge se met en prise avec l'extrémité du levier de pression (27) opposée au point d'appui (26) après une course morte et fait pivoter vers le bas autour du support pivotant (33) l'un des bras (32) du levier pivotant (20), bras qui se trouve à la verticale lorsque l'inverseur est fermé, le nez (28) plongeant dans l'ouverture (29) du levier pivotant (20) et l'autre bras (21) du levier pivotant ouvrant l'inverseur par l'intermédiaire de la tige d'actionnement (16), et en ce que, lorsque l'on actionne à nouveau le poussoir, inverseur ouvert, le nez (28), après une nouvelle course morte, se met en prise avec le creux situé sur l'autre bras (21) du levier pivotant, bras qui se trouve à la verticale lorsque l'inverseur est ouvert, et fait pivoter ce bras vers le bas autour du support pivotant, fermant ce faisant l'inverseur par l'intermédiaire de la tige d'actionnement (16).

2. Dispositif de déclenchement et d'arrêt de chasse selon la revendication 1, caractérisé par des traverses de guidage (34) situées à droite et à gauche de l'auge (24), formées sur le poussoir, dirigées vers le bas et destinées à maintenir et guider la face frontale (25) du levier de pression (27).

3. Dispositif de déclenchement et d'arrêt de chasse selon les revendications 1 ou 2, caractérisé en ce que l'inverseur monté sur l'ouverture d'évacuation de la chasse d'eau et le boîtier du poussoir (7) du dispositif d'écoulement et d'arrêt de la chasse sont reliés au moyen d'une tige d'ajustage (2) et d'une douille d'ajustage (1), la tige d'ajustage (2) pouvant être enclenchée de façon mobile dans la douille d'ajustage (1) pour ajuster l'écartement entre le boîtier du poussoir (7) et l'inverseur et de façon fixe après réglage de l'écartement.

4. Dispositif de déclenchement et d'arrêt de chasse selon l'une ou plusieurs des revendications précédentes, caractérisé en ce que la douille d'ajustage (1) présente une forme essentiellement de profilé en U et possède sur sa face supérieure une pièce de tête et une pièce de col (4) qui peuvent s'enclencher dans une rainure horizontale de la pièce de fond (6) du boîtier du poussoir (7), en ce que, sur sa face inférieure se trouve une pièce de fond (8) en forme d'anneau avec des segments (11) faisant saillie vers l'intérieur, en ce que la tige d'ajustage (2) qui est fixée sur la partie fixe de l'inverseur traverse l'ouverture de la pièce de fond (8) en forme d'anneau et à la suite de cela est librement déplaçable de façon axiale en face de la douille d'ajustage (1), et en ce que la tige d'ajustage (2) possède sur l'ensemble de sa longueur des verrous (12) se faisant face sur deux côtés et faisant saillie vers l'extérieur, dans des écartements correspondant aux écartements des segments (11) de la douille d'ajustage (1) qui font saillie vers l'intérieur, verrous dans lesquels les segments (11) de la douille d'ajustage (1) peuvent être vissés d'un quart de tour jusqu'aux butées (13) latérales situées sur sa pièce de fond (8) en forme d'anneau et peuvent s'enclencher à travers les nez à crans (14) situés également sur la pièce de fond (8) en forme d'anneau.

5. Dispositif de déclenchement et d'arrêt de chasse selon l'une ou plusieurs des revendications précédentes, caractérisé en ce que le tourillon (15) est enclenché à l'extrémité supérieure de la tige d'actionnement (16) dans le palier L à l'extrémité du bras (21) du levier pivotant (20), et en ce que la tige d'actionnement (16) est enclenchée à proximité de son extrémité inférieure entre deux des anneaux d'écartement (17) disposés dans de faibles écartements réguliers autour de la tige d'actionnement (16), dans une fente (18) du bras (19) faisant latéralement saillie à partir de la pièce de fermeture de l'inverseur.

6. Dispositif de déclenchement et d'arrêt de chasse selon l'une ou plusieurs des revendications précédentes, caractérisé en ce que les pièces constitutives du dispositif de déclenchement et d'arrêt sont de façon privilégiée en matière plastique résistante à la flexion.

7. Dispositif de déclenchement et d'arrêt de chasse selon l'une ou plusieurs des revendications précédentes, caractérisé en ce que les pièces constitutives se composent en partie ou entièrement de métal et/ou de matières céramiques.
